# EUROPÄISCHE PATENTSCHRIFT

(11) **EP 3 645 169 B1**
(45) Veröffentlichungstag und Bekanntmachung des Hinweises auf die Patenterteilung: **04.08.2021**
(21) Anmeldenummer: 18735267.9
(22) Anmeldetag: 28.06.2018
(51) Int. Cl.: B04B 7/02, B04B 9/04, B04B 11/08, B04B 9/12

(54) **SEPARATOR MIT DIREKTANTRIEB**
SEPARATOR HAVING DIRECT DRIVE
SÉPARATEUR DOTÉ D'UN ENTRAÎNEMENT DIRECT

(30) Priorität: 30.06.2017 DE 102017114649
(43) Veröffentlichungstag der Anmeldung: 06.05.2020
(73) Patentinhaber: GEA Mechanical Equipment GmbH, 59302 Oelde (DE)
(72) Erfinder: HUNDERTMARK, Tim, 33334 Gütersloh (DE); DROSTE, Johannes, 48720 Rosendahl (DE); MACKEL, Jürgen, 59302 Oelde (DE); BRAK, Eduard, 59302 Oelde (DE)
(74) Vertreter: Specht, Peter
(86) Internationale Anmeldenummer: PCT/EP2018/067347
(87) Internationale Veröffentlichungsnummer: WO 2019/002429

(56) Entgegenhaltungen:
- WO-A2-2013/143985
- WO-A2-2014/072318
- DE-C- 941 267
- DE-C1- 4 314 440
- FR-A- 1 287 551

## Beschreibung

Die Erfindung betrifft einen Separator mit den Merkmalen des Oberbegriffs des Anspruchs 1 und ein Verfahren zu dessen Montage.

Derartige auch für einen industriellen Einsatz geeignete Separatoren, die vorzugsweise im kontinuierlichen Betrieb eingesetzt werden können, sind aus dem Stand der Technik an sich bekannt.

Vielfach erfolgt die Leistungsübertragung vom Elektromotor zum Rotor über einen Antriebsriemen oder durch ein Schraubenradgetriebe. Unter den bekannten Systemen gibt es darüber hinaus auch Konstruktionen, bei denen die Trommel, die Antriebsspindel und der elektrische Antriebsmotor starr zu einer baulichen Einheit verbunden sind, welche dann als Ganzes elastisch an einem Maschinengestell abgestützt ist. Beispiele eines derartigen Standes der Technik offenbaren die gattungsgemäße GB 368 247, die FR 1.287.551, die DE 1 057 979 und die DE 43 14 440 C1.

Zum Stand der Technik sei ferner die WO 2004/089550 genannt, bei der die Trommel, die Antriebsspindel und der elektrische Antriebsmotor auch starr zu einer baulichen Einheit verbunden sind, welche dann als Ganzes an einem Maschinengestell abstützbar ist.

Insgesamt ist der konstruktive Aufbau der vorstehend beschriebenen bekannten Konstruktionen relativ aufwendig. Verbesserungswürdig erscheint zudem die Kühlung der bekannten Antriebsvorrichtungen. Insofern stellen die moderneren Konstruktionen der DE 10 2006 011 895 und der DE 10 2006 020 467 A1 und die gattungsgemäße WO 2014/072318 A2 eine Weiterentwicklung dar.

Bei den gattungsgemäßen Konstruktionen erfolgt der Austrag der einen oder mehreren Flüssigkeitsphasen über eine oder mehrere im Betrieb relativ zur Trommel stillstehende Schälscheiben, die als Zentripetalpumpen ausgelegt sind. Die eine oder mehrere Schälscheiben rotieren im Betrieb nicht mit der Trommel. Sie sind aber in Schälkammern des sich im Betrieb drehenden Systems angeordnet. Aus diesem Grund müssen die eine oder mehreren Schälscheiben in der oder den sich im Betrieb drehenden Schälkammern derart angeordnet werden, dass stets ein solche Abstand zwischen den sich im Betrieb drehenden Teilen und den sich im Betrieb nicht drehenden Teilen gewahrt bleibt, dass sich die im Betrieb drehenden und die sich im Betrieb nicht drehenden Elemente einander nicht berühren.

Die Erfindung hat die Aufgabe, das Problem zu lösen, auf einfache Weise eine Einstellung des relativen axialen Abstandes zwischen Elementen des im Betrieb drehenden Systems und Elementen des nicht drehenden Systems eines Separators vorzunehmen.

Die Erfindung löst diese Aufgabe durch den Gegenstand des Anspruchs 1. Sie löst diese Aufgabe ferner durch das Verfahren des Anspruchs 18.

Nach Anspruch 1 wird ein Separator geschaffen, der folgendes aufweist: eine vormontierte Antriebs- und Drehsystemeinheit mit einem äußeren Ringflanschabschnitt, ein Antriebsgestell mit einem inneren Ringflansch , wobei der äußere Ringflanschabschnitt der vormontierten Antriebs- und Drehsystemeinheit vertikal mit dem inneren Ringflansch des Antriebsgestells verbunden ist, wobei auf die vormontierte Antriebs- und Drehsystemeinheit eine drehbare Trommel aufgesetzt ist, und wobei in der Trommel wenigstens eine Schälscheibe in einer Schälkammer angeordnet ist, welche insgesamt axial starr mit dem Antriebsgestell verbunden ist, und wobei zwischen dem inneren Ringflansch und dem äußeren Ringflanschabschnitt einer oder mehrere Stapel aus je einem oder mehreren stapelbaren Zwischenelementen zum Einstellen einer axialen Relativposition zumindest zwischen dem Antriebsgestell einerseits und der Antriebs- und Drehsystemeinheit andererseits verteilt ist/sind, und wobei bzw. wodurch mit den Zwischenelementen auch die axiale Relativposition zwischen der Trommel und der wenigstens einen Schälscheibe verstellbar ist.

Nach der vorteilhaften Weiterbildung des Anspruchs 2 kann auf das Antriebsgestell eine Haubenkonstruktion aufgesetzt sein, die an dem Antriebsgestell befestigt ist und die Trommel umgibt, wobei die Schälscheibe an der Haubenkonstruktion befestigt ist, so dass die Schälscheibe derart axial starr mit dem Antriebsgestell verbunden ist. Nach einer anderen vorteilhaften Weiterbildung kann vorgesehen sein, dass das Antriebsgestell mit dem inneren Ringflansch nach Art eines Außengehäuses ausgebildet ist und die Funktion eines Maschinengestells übernimmt.

Nach einer Variante liegt der äußere Ringflanschabschnitt der vormontierten Antriebs- und Drehsystemeinheit auf dem inneren Ringflansch des Antriebsgestells auf.

Nach einer alternativen Variante kann der äußere Ringflanschabschnitt der vormontierten Antriebs- und Drehsystemeinheit unterhalb des inneren Ringflansches des Antriebsgestells angeordnet sein. Die Zwischenelemente sind jeweils zwischen dem inneren Ringflansch und dem äußeren Ringflanschabschnitt angeordnet.

Besonders vorteilhaft ist, dass durch die stapelbaren Zwischenelemente auf überraschend einfache Weise der vertikale Abstand zwischen dem Antriebsgestell sowie auch der einer mit diesem axial starr verbundenen Schälscheibe und der Antriebs- und Drehsystemeinheit und einer auf dieser angeordneten Trommel einstellbar ist bzw. eingestellt wird. Derart wird auf einfache Weise eine Einstellung des relativen axialen Abstandes zwischen Elementen des im Betrieb drehenden Systems und Elementen des nicht drehenden Systems eines Separators möglich.

Es ist vorteilhaft, dass vor oder nach Montieren der vormontierten Einheit an dem Antriebsgestell die Trommel auf diese Einheit aufgesetzt wird bzw. aufgesetzt ist, dass in der Trommel wenigstens eine Schälscheibe in einer Schälkammer angeordnet ist und dass mit den Zwischenelementen auch die axiale Relativposition zwischen der Trommel und der wenigstens einen Schälscheibe verstellbar und auf ein Sollmaß einstellbar ist. Sind mehrere Schälscheiben vorhanden, sind diese miteinander starr verbunden so dass auch ihre Axialposition zu den Schälkammern gemeinsam eingestellt wird.

Nach Anspruch 18 wird entsprechend ein Verfahren zur Montage eines Separators nach einem oder mehreren der darauf bezogenen Ansprüche realisiert, welches zumindest folgende Schritte aufweist:
A) Bereitstellen einer vormontierten Antriebs- und Drehsystemeinheit mit einem äußeren Ringflanschabschnitt und Bereitstellen eines Antriebsgestells mit einem inneren Ringflansch,
B) Vertikales Anlegen des äußeren Ringflanschabschnitts der vormontierten Antriebs- und Drehsystemeinheit an den inneren Ringflansch des Antriebsgestells (11), und
C) Verteilen von einem oder mehreren stapelbaren Zwischenelementen zwischen dem inneren Ringflansch und dem äußeren Ringflanschabschnitt zum Einstellen der axialen Relativposition zwischen der Schälscheibe und der Antriebs- und Drehsystemeinheit.

Nach einer bevorzugten Variante, welche die Montage besonders einfach gestaltet, weist die vormontierte Antriebs- und Drehsystemeinheit vorteilhaft zumindest folgendes auf: eine Antriebsspindel, die mit einer Lageranordnung, die ein Halslager und ein Fußlager aufweist, drehbar gelagert ist, wobei das Halslager in einem Lagergehäuse gelagert ist und wobei das Lagergehäuse direkt oder über wenigstens ein Zwischenelement wie einen Zwischenring auf ein ein- oder mehrteiliges Motorgehäuse aufgesetzt ist und wobei das Lagergehäuse, ggf. der Zwischenring und das Motorgehäuse jeweils an ihrem Außenumfang einen Ringflanschabschnitt aufweisen, die gemeinsam den Ringflanschabschnitt der vormontierbaren Antriebs- und Drehsystemeinheit bilden. Es kann zudem vorteilhaft vorgesehen sein, dass die vormontierte Antriebs- und Drehsystemeinheit ferner einen Antriebsmotor und ein Schmiersystem aufweist.

Um mit den Zwischenelementen auf einfache Weise die gewünschte Einstellung der axialen Relativposition vorzunehmen, ist es nach einer Variante vorteilhaft, wenn Schraubbolzen die Axialbohrungen der Ringflansche sowie ggf. der Zwischenelemente durchsetzen, welche in oder an Axialbohrungen des inneren Ringflansches des Antriebsgestells festgeschraubt sind.

Es ist sodann nach einer weiteren konstruktiv besonders einfachen Variante vorteilhaft vorgesehen, dass die axial stapelbaren Zwischenelemente als Ringe bzw. Ringscheiben ausgebildet sind. Dabei können die axial stapelbaren Ringscheiben eine gleiche oder eine verschiedene axiale Erstreckung aufweisen. Zum Einstellen des Abstandes können z.B, zwei oder drei Ringscheiben gleicher axialer Erstreckung übereinander gestapelt werden. Ist aber eine Ringscheibe der insgesamt gewünschten axialen Erstreckung in einem bereitgestellten Set von Elementen, beispielsweise Ringscheiben vorhanden, kann auch diese axial dickere Ringscheibe die zwei oder drei axial dünneren Ringscheiben ersetzen.

Zur weiteren Vereinfachung der Montage ist es vorteilhaft, wenn die axial stapelbaren Ringscheiben als Ringe ausgebildet sind, die umfangsverteilt Löcher, insbesondere Langlöcher aufweisen, die von den Schraubbolzen durchsetzt sind.

Die Ringe können umfangsgeschlossen ausgebildet sein oder nicht umfangsgeschlossen. Es kann sodann vorteilhaft vorgesehen sein, dass die axial stapelbaren Ringscheiben als auf den Flanschabschnitten umlaufend angeordnete Ringe ausgebildet sind, die umfangsverteilt Löcher, insbesondere Langlöcher aufweisen, die von den Schraubbolzen durchsetzt sind. Anstelle umlaufender Ringe können aber auch Ringsegmente als Ringscheiben vorgesehen sein, so z.B. drei Ringsegmente, die dann z.B. je ein oder zwei Bohrungen aufweisen und je von ein oder zwei Schraubbolzen durchsetzt sind, so dass sie in ihrem Zusammenspiel jedenfalls nahezu wie ein umfangsgeschossener Ring wirken. Eine mit dem Innenradius des Antriebsgestells übereinstimmende Außenkontur der Ringsegmente verhindert vorzugsweise eine unerwünschte Relativbewegung dieser Ringsegmente.

Insofern können die axial stapelbaren Zwischenelemente nicht umlaufend ausgebildet sein und es können umfangsverteilt mehrere Stapel aus den Zwischenelementen zwischen den Ringflanschen des Antriebsgestells und der vormontierten Antriebs- und Drehsystemeinheit verteilt sein.

Um zu einer baulich kompakten und gut handhabbaren Separator bereitzustellen, ist es weiter vorteilhaft, wenn als Kühlsystem (vorzugsweise ausschließlich) eine Luftkühlung vorgesehen ist, die Kühlrippen am Außenumfang des Antriebsgestells umfasst.

Vorteilhaft ergänzt werden kann die erfindungsgemäße Konstruktion sodann dadurch, dass die vormontierte Antriebs- und Drehsystemeinheit einen geschlossenen Schmiersystemkreislauf aufweist. Dies kommt der Auslegung als vormontierte Einheit entgegen, ist aber nicht zwingend.

Nach einer weiteren konstruktiv vorteilhaften Variante der Erfindung, welche die Einstellung der Position der Schälscheibe in der Schälkammer der Trommel weiter vereinfacht ist vorgesehen, dass die Schälscheibe einen axial unteren Scheiben- bzw. Ringabschnitt mit einem Förderorgan aufweist sowie einen sich daran axial anschließenden Schälscheibenschaft mit einer Ableitung im Schälscheibenschaft, und dass der Schälscheibenschaft an einer Haubenkonstruktion festgelegt ist, die starr mit dem Antriebsgestell verbunden ist. Dabei kann weiter vorteilhaft vorgesehen sein, dass der Scheibenabschnitt in der Schälkammer eines Trommelkopfes der Trommel angeordnet ist.

Schließlich kann vorteilhaft - nicht aber zwingend - vorgesehen sein, dass das rotierende System mit der Trommel und der Antriebsspindel im Wesentlichen axial über das Fußlager im Antriebsgestell abgestützt ist. Es sind insofern aber auch andere Varianten mit einer Abstützung am Halslager umsetzbar.

Weitere vorteilhafte Ausgestaltungen sind den übrigen Unteransprüchen zu entnehmen.

Nachfolgend wird die Erfindung anhand von Ausführungsbeispielen unter Bezug auf die Zeichnung näher beschrieben. Es zeigen:
- Fig. 1: eine Schnittansicht eines schematisiert dargestellten erfindungsgemäßen Separators.

Fig. 1 zeigt einen Separator 1, der ein sich im Betrieb nicht drehendes bzw. stillstehendes System aufweist und ein sich im Betrieb relativ zum stillstehenden System drehendes bzw. rotierendes System. Dabei weisen das rotierende System und das stillstehende System jeweils eine Mehrzahl an Elementen auf.

Als erstes wesentliches Element weist das rotierende System des Separators eine Trommel 2 mit vertikaler Drehachse D auf. Diese Trommel 2 ist hier nur schematisch dargestellt. Sie kann in verschiedener Weise ausgestaltet sein. Vorzugsweise ist sie für einen kontinuierlichen Betrieb zum kontinuierlichen Klären und/oder Trennen eines fließfähigen Produktes in eine oder zwei Flüssigkeitsphasen und ggf. eine Feststoffphase - insbesondere im industriellen Prozess - ausgelegt. Hierzu ist ihr Innenraum vorzugsweise mit einem Trenntellerstapel aus Trenntellern versehen (hier nicht zu erkennen bzw. dargestellt). Die - vorzugsweise einfach oder doppelt konische Trommel 2 - ist auf das hier vertikale obere Ende einer drehbaren Antriebsspindel 3 aufgesetzt. Diese Antriebsspindel 3 ist mit einer Lageranordnung, die hier ein Halslager 4 und ein Fußlager 5 aufweist, drehbar gelagert. Dabei ist das Halslager 4 in einem Lagergehäuse 6 - vorzugsweise radial elastisch abgestützt - gelagert. Hierzu kann zwischen dem Innenumfang des Lagergehäuses 6 und dem Außenumfang des Halslagers 4 ein elastisches Element 36 wie ein elastischer Ring angeordnet sein. Dieses Lagergehäuse 6 rotiert nicht und ist daher ein Teil des im Betrieb stillstehenden Systems.

Das Lagergehäuse 6 ist direkt oder über wenigstens ein Zwischenelement wie einen Zwischenring 7 auf ein ein- oder mehrteiliges Motorgehäuse 8 aufgesetzt. Das Lagergehäuse 6, ggf. der Zwischenring 7 und das Motorgehäuse 8 weisen jeweils an ihrem Außenumfang einen Ringflanschabschnitt 6a, 7a bzw. 8a auf. Diese Ringflanschabschnitte 6a, 7a, 8a liegen jeweils axial gestapelt übereinander. Sie sind mit Axialschrauben 9 miteinander zu einer modulartigen Einheit zusammenfügbar bzw. zusammengefügt. Sie bilden gemeinsam einen Ringflanschabschnitt 100a einer vormontierbaren und hier auch vormontierten Antriebs- und Drehsystemeinheit 100.

In dem ein- oder mehrteiligen Motorgehäuse 8 sind vorzugsweise auch ein Antriebsmotor 10 und das Fußlager 5 ausgebildet bzw. angeordnet. Derart bildet das rotierende System mit dem Lagergehäuse 6, ggf. dem Zwischenring 7 und dem ein- oder mehrteiligen Motorgehäuse 8 die vormontierbare und vormontierte Antriebs- und Drehsystemeinheit 100 nach Art einer als Ganzes montierbaren, austauschbaren Kassette. Diese vormontierte Antriebs- und Drehsystemeinheit 100 wird nachfolgend auch kurz als vormontierte Einheit 100 bezeichnet. Diese vormontierte Einheit 100 kann auch die Trommel 2 aufweisen.

Das Motorgehäuse 8 ist in ein Antriebsgestell 11 eingesetzt. Dieses Antriebsgestell 11 ist nach Art eines das Motorgehäuse 8 umgebenden Außengehäuses ausgebildet. Es übernimmt dabei die Funktion eines Maschinengestells. Es kann dazu beispielsweise an einem Untergrund wie einem Hallenboden oder dgl. befestigt werden.

Am Außenumfang des Antriebsgestells 11 können Kühlrippen 12 ausgebildet sein, um derart auf einfache Weise Abwärme des Antriebssystems in den Umgebungsraum abstrahlen zu können.

Das Antriebsgestell 11 weist an seinem Innenumfang einen Ringflansch 11a auf. An diesem Ringflansch 11a wird die vormontierte Antriebs- und Drehsystemeinheit 100 befestigt, so dass mit dem Ringflanschabschnitt 100a dieser Einheit 100, hier der Ringflansch 8a des Motorgehäuses 8, direkt oder in noch zu erläuternder Weise indirekt verbunden ist. Hierbei kann der äußere Ringflanschabschnitt 100a der vormontierten Antriebs- und Drehsystemeinheit 100 wie dargestellt auf dem inneren Ringflansch 11a des Antriebsgestells 11 aufliegen, oder in einer alternativen Ausführung darunter hängen.

Die vormontierte Einheit 100 und ihr Ringflanschabschnitt 100a werden vorzugsweise mit wenigstens einem oder mehreren Befestigungsmitteln, insbesondere einem oder mehreren Schraubbolzen 13, an dem Ringflansch 11a des Antriebsgestells 11 befestigt, insbesondere festgeschraubt.

Dazu weist der äußere Ringflanschabschnitt 100a der vormontierten Einheit, gebildet hier von den Ringflanschabschnitten 6a, 7a bzw. 8a des Lagergehäuses 6, ggf. des Zwischenrings 7 und des Motorgehäuses 8 (jeweils fluchtende), Axialbohrungen 14 auf, die mit weiteren Axialbohrungen 15 oder Sacklöchern - ggf. mit Gewinden versehen - im Ringflansch 11a des Antriebsgestells 11 fluchtend ausgerichtet werden.

Dabei ist es möglich, zwischen dem Ringflanschabschnitt 8a und dem Ringflansch 11a des Antriebsgestells 11 eines oder mehrere stapelbare Zwischenelemente 16, insbesondere Ringscheiben 16a, b, ..., ggf. jeweils nach Art eines Ringscheibenstapels, anzuordnen. Sodann wird die vormontierte Antriebs- und Drehsystemeinheit 100 mit dem Lagergehäuse 6, ggf. dem Zwischenring 7 und dem Motorgehäuse 8 sowie dem vorzugsweise gesamten rotierenden System eingesetzt und es werden Schraubbolzen 13 verteilt, welche die Axialbohrungen 14 der Ringflansche 6a, 7a, 8a und 11 sowie ggf. die Zwischenelemente durchsetzen und welche sodann in den mit Gewinde versehenen Axialbohrungen 15 des inneren Ringflansches 11a des Antriebsgestells 11 festgeschraubt werden.

Mit Hilfe der axial stapelbaren Zwischenelemente 16, insbesondere der einen oder mehreren stapelbaren Ringscheiben 16a, b. c, kann mit einfachen Mitteln das relative Abstandsmaß zwischen der Trommel 2 und dem Antriebsgestell 11 mit der Haube in axialer Richtung verändert werden, indem die Anzahl der Zwischenelemente 16 so gewählt wird, dass das gewünschte Maß eingestellt ist. Die Ringscheiben 16a, b, ... können eine gleiche oder eine verschiedene axiale Erstreckung aufweisen.

Dies ist insbesondere vorteilhaft, da an einer Haubenkonstruktion 23 wenigstens eine sich im Betrieb nicht drehende Schälscheibe 17 festgelegt ist, die in die sich im Betrieb drehende Trommel 2 ragt. Die relative axiale Position von Trommel 2 und Schälscheibe 17 ist insofern bei der Montage des Separators 1 am Einsatzort exakt einzustellen. Dies war nach dem Stand der Technik sehr aufwendig und wird durch die vorstehend beschriebene Konstruktion deutlich vereinfacht. Denn zum Verstellen dieser axialen Relativposition muss lediglich noch die Höhe des Zwischenelementstapels aus Zwischenelementen 16, insbesondere aus Ringscheiben 16a, b, ..., verändert werden, indem keines, eines oder mehrere dieser Zwischenelemente 16 zwischen dem inneren Ringflansch 11a des Antriebsgestells 11 und der vormontierten, insbesondere kassettenartigen Antriebs- und Drehsystemeinheit 100 angeordnet wird bzw. werden.

Die Schälscheibe 17 weist hier einen axial unteren Scheiben- bzw. Ringabschnitt 18 mit einem Förderorgan auf sowie einen sich daran axial anschließenden Schälscheibenschaft 19. Das Förderorgan kann als eine am Außenumfang des Scheibenabschnittes 18 ausgebildete Öffnung ausgelegt sein, die in eine Ableitung im Schälscheibenschaft 19 mündet, durch die eine abzuleitende Produktphase axial aus der Trommel 2 bis in eine nachgeschaltete Ableitung geleitet werden kann (hier nicht im Detail dargestellt).

Der Schälscheibenschaft 19 umgibt koaxial ein Zulaufrohr 20. Dieses ragt frei in die Trommel hinein. Alternativ kann der Eintrittsbereich des Zulaufrohrs 20 in die Trommel 2 auch hermetisch abgedichtet sein. Der Scheibenabschnitt 18 ist in einer Schälkammer 21 eines Trommelkopfes 22 der Trommel 2 am oberen axialen Ende oberhalb der Trommel 2 ausgebildet. Der Trommelkopf 22 der Trommel 2 dreht sich im Betrieb mit dieser mit. Er gehört zu dem rotierenden System.

Die Schälscheibe 17 mit dem Scheibenabschnitt 18 und ihr Schälscheibenschaft 19 rotieren im Betrieb dagegen nicht. Das Zulaufrohr 20 dreht sich ebenfalls nicht mit der Trommel 2. Es findet daher eine Relativdrehung zwischen dem Trommelkopf 22, der die Schälkammer 21 nach außen hin begrenzt, und der in sie eingesetzten Schälscheibe 17 statt. Von daher ist sicherzustellen, dass die Schälscheibe 17 axial etwa mittig in der Schälkammer 21 angeordnet ist, so dass sie deren Innenwandung während Drehungen der Trommel 2 nicht berühren kann.

Diese axiale Ausrichtung kann erfindungsgemäß durch das Anordnen von einem oder mehreren Zwischenelementen 16 zwischen dem inneren Ringflansch 11a des Antriebsgestells 11 und dem Ringflanschabschnitt 8a der vormontierten Antriebseinheit insbesondere des Motorgehäuses 8, erfolgen.

Auf das Antriebsgestell ist eine Haubenkonstruktion 23 aufgesetzt. Diese ist an dem Antriebsgestell 11 befestigt. Die Haubenkonstruktion 23 umgibt die Trommel 2.

Die Schälscheibe 17 - hier der Schälscheibenschaft 19 ist an der Haubenkonstruktion 23 befestigt und durchsetzt diese vorzugsweise auch. Die Schälscheibe 17 ist insgesamt axial starr mit dem Antriebsgestell 11 verbunden.

Zur Kühlung des Antriebs wird hier ein Luftkühlungssystem eingesetzt, realisiert durch die Kühlrippen 12. Dies ist vorteilhaft und einfach. Es kann aber auch ergänzend oder alternativ eine Flüssigkeitskühlung eingesetzt werden.

Die Versorgung der Lager 4, 5 mit Schmiermittel kann ebenfalls auf verschiedene Weise erfolgen. Hier ist die Antriebsspindel 3 axial von einer Bohrung 29 durchsetzt, wobei die Antriebsspindel 3 unten im Antriebsgestell 11 in einen Ölsumpf 30 eintaucht. Durch die Bohrung 29 der Antriebsspindel 3 wird Öl saugrohrartig bis unterhalb des Halslagers 4 gefördert. Es wird dort radial durch eine oder mehrere Querbohrungen 31 und innen an einem durch einen Ringkanal 32 in einem Ring bzw. einer Hülse 24 zum Halslager 4 gefördert, wobei das Halslager 4 geschmiert wird, und läuft dann axial in einem Vertikalkanal 37 nach unten. Der Ring 24 ist auf einer Stufung der Antriebsspindel 3 vertikal abgestützt. Das Halslager 4 ist vorzugsweise als Wälzlager ausgebildet und ist hier als Loslager konzipiert. Ein Schauglas 38 kann dazu vorgesehen sein, um eine visuelle Kontrolle des Ölstandes zu erlauben. Eine Ablassschraube 39 ermöglicht einen Wechsel des Öles.

Das Fußlager 5 ist als axiales Festlager ausgebildet und auf der Antriebsspindel 3 angeordnet. Es ist ferner über seinen Außenring in einem Lagergehäusetopf 25 eingesetzt. Der Lagergehäusetopf 25 ist in einen Innenring eines Gelenklagers 26 eingesetzt, wobei das Gelenklager sphärische Lagerflächen aufweist. Das Gelenklager 26 weist ferner einen Außenring auf, der in dem Motorgehäuse 8 axial festgelegt ist

Durch das Gelenklager 26 ist die Antriebsspindel 3 kardanisch beweglich bzw. neigbar, so dass die Antriebsspindel 5 mit der Trommel 2 den Präzessionsbewegungen der Trommel 2 im Betrieb folgen kann.

Dabei wird das Gewicht der Trommel 2 mit allen Antriebsteilen, die mit der Antriebsspindel 3 verbunden sind, im Wesentlichen über das untere Fußlager 5 im Motorgehäuse 8 abgestützt. Entsprechend wird hier vorzugsweise ein Wälzlager eingesetzt, das in geeigneter Weise die entstehenden Axialkräfte aufnehmen kann. Geeignet sind dazu beispielsweise Rillenkugellager oder Schrägkugellager. Bei Bedarf können diese Lager auch paarweise angeordnet werden, wenn die aufzunehmenden Kräfte dieses erfordern.

Das beschriebene Gelenklager 26 übernimmt hierbei die kardanische Neigbarkeit und Abstützung.

Die gesamte Einheit bestehend aus Gelenklager 26 und Fußlager 5 kann bei geringen aufzunehmenden Kräften, insbesondere Axialkräften durch ein Pendelkugellager oder Pendelrollenlager ersetzt werden.

Das Fußlager 5 liegt hier nach oben hin mit seinem Innenring an einem Ring 33 an, der seinerseits an einer Schulter 34 anliegt, die die Antriebsspindel 3 aufweist. Der Außenring des Fußlagers 5 stützt sich nach unten auf dem Grund des Lagergehäusetopfes 25 ab. Nach unten ist der Außenring des Gelenklagers 26 durch einen Ring 35 abgestützt, der innen an dem Motorgehäuse 8 befestigt ist.

Diese Anordnung baut kompakt und ermöglicht auf einfache und zuverlässige Weise die Abstützung des Gewichtes der Trommel 2 über das Fußlager 5 am Antriebsgestell 8.

In dem axialen Bereich zwischen den Lagern ist als Antriebseinrichtung der Antriebsmotor 10 angeordnet. Der Antriebsmotor arbeitet vorzugsweise nach einem elektrischen Wirkprinzip und weist einen Rotor 27 und einen Stator 28 auf. Dieser Antriebsmotor 10 liegt vollständig zwischen dem Halslager 4 und dem Fußlager 5. Der elektrische Antriebsmotor 10 kann ein Asynchronmotor oder ein Synchronmotor - z.B. ein Reluktanzmotor - sein. Der Rotor 27 ist direkt auf dem Außenumfang der Antriebsspindel ausgebildet. Der Stator 28 ist innen am Motorgehäuse 8 befestigt. Da der Antrieb bis auf das Hals- und das Fußlager 4, 5 verschleißarm läuft, entfällt ein Großteil des üblichen Wartungsaufwandes, was die Betriebskosten senkt.

### Bezugszeichen

- 1: Separator
- 2: Trommel
- 3: Antriebsspindel
- 4: Halslager
- 5: Fußlager
- 6: Lagergehäuse
- 6a: Ringflanschabschnitt
- 7: Zwischenring
- 7a: Ringflanschabschnitt
- 8: Motorgehäuse
- 8a: Ringflanschabschnitt
- 9: Axialschraube
- 10: Antriebsmotor
- 11: Antriebsgestell
- 11a: Ringflansch
- 12: Kühlrippe
- 13: Schraubbolzen
- 14: Axialbohrung
- 15: Axialbohrung
- 16: Zwischenelement
- 16a, b, ...: Ringscheibe
- 17: Schälscheibe
- 18: Scheibenabschnitt
- 19: Schälscheibenschaft
- 20: Zulaufrohr
- 21: Schälkammer
- 22: Trommelkopf
- 23: Haubenkonstruktion
- 24: Ring
- 25: Lagergehäusetopf
- 26: Gelenklager
- 27: Rotor
- 28: Stator
- 29: Bohrung
- 30: Ölsumpf
- 31: Querbohrungen
- 32: Ringkanal
- 33: Ring
- 34: Schulter
- 35: Ring
- 36: elastisches Element
- 37: Vertikalkanal
- 38: Schauglas
- 39: Ablassschraube

- 100: Antriebs- und Drehsystemeinheit
- 100a: Ringflanschabschnitt

- D: Drehachse

## Patentansprüche

1. Separator (1), der folgendes aufweist:
a. eine vormontierte Antriebs- und Drehsystemeinheit (100) mit einem äußeren Ringflanschabschnitt (100a),
b. ein Antriebsgestell (11) mit einem inneren Ringflansch (11a),
c. wobei der äußere Ringflanschabschnitt (100a) der vormontierten Antriebs- und Drehsystemeinheit (100) vertikal mit dem inneren Ringflansch (11a) des Antriebsgestells (11) verbunden ist,
d. wobei auf die vormontierte Antriebs- und Drehsystemeinheit (100) eine drehbare Trommel (2) aufgesetzt ist,
e. und wobei in der Trommel (2) wenigstens eine Schälscheibe (17) in einer Schälkammer (21) angeordnet ist, welche axial starr mit dem Antriebsgestell (11) verbunden ist,
**dadurch gekennzeichnet,**
f. **dass** zwischen dem inneren Ringflansch (11a) und dem äußeren Ringflanschabschnitt (100a) einer oder mehrere Stapel aus je einem oder mehreren stapelbaren Zwischenelementen (16) zum Einstellen einer axialen Relativposition zumindest zwischen dem Antriebsgestell (11) einerseits und der Antriebs- und Drehsystemeinheit (100) andererseits verteilt ist/sind, und
g. **dass** mit den Zwischenelementen (16) auch die axiale Relativposition zwischen der Trommel (2) und der wenigstens einen Schälscheibe (17) verstellbar ist.

2. Separator nach Anspruch 1, **dadurch gekennzeichnet, dass** auf das Antriebsgestell eine Haubenkonstruktion (23) aufgesetzt ist, die an dem Antriebsgestell (11) befestigt ist und die Trommel (2) umgibt, wobei die Schälscheibe (17) an der Haubenkonstruktion (23) befestigt ist, so dass die Schälscheibe (17) axial starr mit dem Antriebsgestell (11) verbunden ist.

3. Separator nach Anspruch 1 oder 2, **dadurch gekennzeichnet, dass** das Antriebsgestell (11) mit dem inneren Ringflansch (11a) nach Art eines Außengehäuses ausgebildet ist und die Funktion eines Maschinengestells übernimmt.

4. Separator nach einem der vorstehenden Ansprüche, **dadurch gekennzeichnet, dass** die - vorzugsweise einfach oder doppelt konische Trommel (2) - auf das obere Ende einer drehbaren Antriebsspindel (3) aufgesetzt ist.

5. Separator nach einem der vorstehenden Ansprüche, **dadurch gekennzeichnet, dass** die vormontierte Antriebs- und Drehsystemeinheit (100) folgendes aufweist: die Antriebsspindel (3), die mit einer Lageranordnung, die ein Halslager (4) und ein Fußlager (5) aufweist, drehbar gelagert ist, wobei das Halslager (4) in einem Lagergehäuse (6) gelagert ist und wobei das Lagergehäuse (6) direkt oder über wenigstens ein Zwischenelement wie einen Zwischenring (7) auf ein ein- oder mehrteiliges Motorgehäuse (8) aufgesetzt ist und wobei das Lagergehäuse (6), ggf. der Zwischenring (7) und das Motorgehäuse (8) jeweils an ihrem Außenumfang einen Ringflanschabschnitt (6a, 7a bzw. 8a) aufweisen, die gemeinsam den Ringflanschabschnitt (100a) der vormontierbaren Antriebs- und Drehsystemeinheit (100) bilden.

6. Separator nach einem der vorstehenden Ansprüche, **dadurch gekennzeichnet, dass** die vormontierte Antriebs- und Drehsystemeinheit (100) weiter folgendes aufweist: einen Antriebsmotor (10) und ein Schmiersystem.

7. Separator nach einem der vorstehenden Ansprüche, **dadurch gekennzeichnet, dass** die Schälscheibe (17) einen axial unteren Scheiben- bzw. Scheibenabschnitt (18) mit einem Förderorgan aufweist sowie einen sich daran axial anschließenden Schälscheibenschaft (19) mit einer Ableitung im Schälscheibenschaft (19), und dass der Schälscheibenschaft an der Haubenkonstruktion (23) festgelegt ist, die starr mit dem Antriebsgestell verbunden ist.

8. Separator nach Anspruch 7, **dadurch gekennzeichnet, dass** der Scheibenabschnitt (18) in einer Schälkammer (21) eines Trommelkopfes (22) der Trommel (2) angeordnet ist.

9. Separator nach einem der vorstehenden Ansprüche, **dadurch gekennzeichnet, dass** Schraubbolzen (13) Axialbohrungen (14) des Ringflanschabschnitts (100a) der vormontierten Antriebs- und Drehsystemeinheit (100) sowie ggf. der Zwischenelemente (16) durchsetzen, welche in oder an Axialbohrungen (15) des inneren Ringflansches (11a) des Antriebsgestells (11) festgeschraubt sind.

10. Separator nach einem der vorstehenden Ansprüche, **dadurch gekennzeichnet, dass** die axial stapelbaren Zwischenelemente (16) als Ringscheiben (16a, b, ...) ausgebildet sind oder dass die axial stapelbaren Zwischenelemente als Ringsegmente ausgebildet sind.

11. Separator nach einem der vorstehenden Ansprüche, **dadurch gekennzeichnet, dass** die axial stapelbaren Zwischenelemente (16) eine gleiche oder eine verschiedene axiale Erstreckung aufweisen.

12. Separator nach einem der vorstehenden Ansprüche 10 oder 11, **dadurch gekennzeichnet, dass** die axial stapelbaren Zwischenelemente (16) als Ringscheiben oder Ringsegmente ausgebildet sind, die eines oder mehrere Löcher, insbesondere Langlöcher aufweisen, die von den Schraubbolzen (13) durchsetzt sind.

13. Separator nach einem der vorstehenden Ansprüche, **dadurch gekennzeichnet, dass** umfangsverteilt mehrere Stapel aus den Zwischenelementen (16) zwischen den Ringflanschen des Antriebsgestells (11) und denen der vormontierten Antriebs- und Drehsystemeinheit (100) verteilt sind.

14. Separator nach einem der vorstehenden Ansprüche, **dadurch gekennzeichnet, dass** als Kühlsystem eine Luftkühlung vorgesehen ist, die Kühlrippen (12) am Außenumfang des Antriebsgestells (11) umfasst.

15. Separator nach einem der vorstehenden Ansprüche, **dadurch gekennzeichnet, dass** in der Trommel (2) ein Trenntellerstapel aus Trenntellern angeordnet ist.

16. Separator nach einem der vorstehenden Ansprüche, **dadurch gekennzeichnet, dass** die vormontierte Antriebs- und Drehsystemeinheit (100) geschlossenen Schmiersystemkreislauf aufweist.

17. Separator nach einem der vorstehenden Ansprüche, **dadurch gekennzeichnet, dass** das rotierende System mit der Trommel und der Antriebsspindel (3) im Wesentlichen axial über das Fußlager (5) im Motorgehäuse (8) abgestützt ist.

18. Verfahren zur Montage eines Separators (1) nach einem oder mehreren der vorstehenden Ansprüche, mit folgenden Schritten:
A) Bereitstellen einer vormontierten Antriebs- und Drehsystemeinheit (100) mit einem äußeren Ringflanschabschnitt (100a) und Bereitstellen eines Antriebsgestells (11) mit einem inneren Ringflansch (11a),
B) Vertikales Anlegen des äußeren Ringflanschabschnitts (100a) der vormontierten Antriebs- und Drehsystemeinheit (100) an den inneren Ringflansch (11a) des Antriebsgestells (11), und
C) Verteilen von einem oder mehreren stapelbaren Zwischenelementen (16) zwischen dem inneren Ringflansch (11a) und dem äußeren Ringflanschabschnitt (100a) zum Einstellen der axialen Relativposition zwischen der Schälscheibe (17) und der Antriebs- und Drehsystemeinheit (100).

## Claims

1. A separator (1) which comprises the following:
a. a preassembled drive and rotation system unit (100) having an outer annular flange portion (100a),
b. a drive frame (11) with an inner annular flange (11a),
c. wherein the outer annular flange portion (100a) of the preassembled drive and rotation system unit (100) is vertically connected to the inner annular flange (11a) of the drive frame (11),
d. wherein a rotatable drum (2) is placed on the preassembled drive and rotation system unit (100),
e. and wherein at least one paring disk (17) is arranged in the drum (2) in a paring chamber (21) which is connected rigidly and axially to the drive frame (11),
**characterized in that**,
f. between the inner annular flange (11a) and the outer annular flange portion (100a) one or more stacks is/are arranged made up of one or more stackable intermediate members (16) in each case for setting an axial relative position at least between the drive frame (11), on the one hand, and the drive and rotation system unit (100), on the other, and
g. the axial relative position between the drum (2) and the at least one paring disk (17) is also adjustable using the intermediate members (16).

2. The separator as claimed in claim 1, **characterized in that** a hood structure (23) which is fastened to the drive frame and surrounds the drum (2) can be placed on said drive frame (11), wherein the paring disk (17) is fastened to the hood structure (23) so that said paring disk (17) is connected to the drive frame (11) axially and rigidly.

3. The separator as claimed in claim 1 or 2, **characterized in that** the drive frame (11) with the inner annular flange (11a) is configured in the manner of an outer housing and assumes the function of a machine frame.

4. The separator as claimed in one of the preceding claims, **characterized in that** the preferably single or double conical drum (2) is placed on the upper end of a rotatable drive spindle (3).

5. The separator as claimed in one of the preceding claims, **characterized in that** the preassembled drive and rotation system unit (100) comprises the following: the drive spindle (3), which is mounted rotatably with a bearing arrangement which comprises a neck bearing (4) and a base bearing (5), wherein the neck bearing (4) is mounted in a bearing housing (6) and wherein the bearing housing (6) is placed directly or via at least one intermediate member such as an intermediate ring (7) on a one-part or multipart motor housing (8), and wherein the bearing housing (6), the intermediate ring (7) where appropriate, and the motor housing (8) each have a annular flange portion (6a, 7a and 8a) on their outer periphery which together form the annular flange portion (100a) of the preassembled drive and rotation system unit (100).

6. The separator as claimed in one of the preceding claims, **characterized in that** the preassembled drive and rotation system unit (100) further comprises the following: a drive motor (10) and a lubrication system.

7. The separator as claimed in one of the preceding claims, **characterized in that** the paring disk (17) has an axially lower disk or disk portion (18) with a conveying member and also a paring disk shaft (19) attached axially thereto with a discharge in the paring disk shaft (19), and that the paring disk shaft is fixed to the hood structure (23) which is rigidly connected to the drive frame.

8. The separator as claimed in claim 7, **characterized in that** the disk portion (18) is arranged in a paring chamber (21) of a drum head (22) of the drum (2).

9. The separator as claimed in one of the preceding claims, **characterized in that** threaded bolts (13) pass through axial bores (14) in the annular flange portion (100a) of the preassembled drive and rotation system unit (100) and also, where appropriate, the intermediate members (16) which are firmly screwed into or onto axial bores (15) of the inner annular flange (11a) of the drive frame (11).

10. The separator as claimed in one of the preceding claims, **characterized in that** the axially stackable intermediate members (16) are configured as annular disks (16a, b, ...) or that the axially stackable intermediate members are configured as annular segments.

11. The separator as claimed in one of the preceding claims, **characterized in that**, the axially stackable intermediate members (16) exhibit the same or a different axial extent.

12. The separator as claimed in one of the preceding claims 10 or 11, **characterized in that** the axially stackable intermediate members (16) are configured as annular disks or annular segments which have one or more holes, in particular slots, which have threaded bolts (13) passing through them.

13. The separator as claimed in one of the preceding claims, **characterized in that** multiple stacks made up of intermediate members (16) may be distributed about the circumference between the annular flanges of the drive frame (11) and the preassembled drive and rotation system unit (100) thereof.

14. The separator as claimed in one of the preceding claims, **characterized in that** air cooling is provided as the cooling system which comprises cooling ribs (12) on the outer circumference of the drive frame (11).

15. The separator as claimed in one of the preceding claims, **characterized in that** a separating plate stack made up of separating plates is arranged in the drum (2).

16. The separator as claimed in one of the preceding claims, **characterized in that** the preassembled drive and rotation system unit (100) has a closed lubricating system circuit.

17. The separator as claimed in one of the preceding claims, **characterized in that** the rotating system with the drum and the drive spindle (3) is supported substantially axially in the motor housing (8) via the base bearing (5).

18. A method for assembling a separator (1) as claimed in one or more of the preceding claims comprising the following steps:
A) provision of a preassembled drive and rotation system unit (100) having an outer annular flange portion (100a) and provision of a drive frame (11) having an inner annular flange (11a),
B) vertical placement of the outer annular flange portion (100a) of the preassembled drive and rotation system unit (100) on the inner annular flange (11a) of the drive frame (11), and
C) distribution of one or more stackable intermediate members (16) between the inner annular flange (11a) and the outer annular flange portion (100a) for setting the axial relative position between the paring disk (17) and the drive and rotation system unit (100).

## Revendications

1. Séparateur (1) présentant :
a. une unité de système d'entraînement et de rotation préassemblée (100) comportant une partie bride annulaire extérieure (100a),
b. un bâti d'entraînement (11) comportant une bride annulaire intérieure (11a),
c. dans lequel la partie bride annulaire extérieure (100a) de l'unité de système d'entraînement et de rotation préassemblée (100) est reliée verticalement à la bride annulaire intérieure (11a) du bâti d'entraînement (11),
d. dans lequel un bol rotatif (2) est monté sur l'unité de système d'entraînement et de rotation préassemblée (100),
e. et dans lequel, dans le bol (2), au moins un disque de raclage (17) est disposé dans une chambre de raclage (21), lequel est relié de manière axialement rigide au bâti d'entraînement (11),
**caractérisé en ce**
f. **qu'**un ou plusieurs empilements formés chacun d'un ou plusieurs éléments intermédiaires empilables (16) sont répartis entre la bride annulaire intérieure (11a) et la partie bride annulaire extérieure (100a) pour régler une position relative axiale au moins entre le bâti d'entraînement (11) d'une part et l'unité de système d'entraînement et de rotation (100) d'autre part, et
g. **que** les éléments intermédiaires (16) permettent également de régler la position axiale relative entre le bol (2) et ledit au moins un disque de raclage (17).

2. Séparateur selon la revendication 1, **caractérisé en ce qu'**une structure de capot (23) est placée sur le bâti d'entraînement, laquelle est fixée au bâti d'entraînement (11) et entoure le bol (2), le disque de raclage (17) étant fixé à la structure de capot (23), de sorte que le disque de raclage (17) est relié de manière axialement rigide au bâti d'entraînement (11).

3. Séparateur selon la revendication 1 ou 2, **caractérisé en ce que** le bâti d'entraînement (11) avec la bride annulaire intérieure (11a) est formé à la manière d'un carter extérieur et remplit la fonction d'un bâti de machine.

4. Séparateur selon l'une des revendications précédentes, **caractérisé en ce que** le bol (2) - de préférence simplement ou doublement conique - est placé sur l'extrémité supérieure d'une broche d'entraînement rotative (3).

5. Séparateur selon l'une des revendications précédentes, **caractérisé en ce que** l'unité de système d'entraînement et de rotation préassemblée (100) présente : la broche d'entraînement (3), qui est montée rotative à l'aide d'un agencement de paliers qui présente un palier de tête (4) et un palier de pied (5), dans lequel le palier de tête (4) est monté dans un logement de palier (6) et dans lequel le logement de palier (6) est placé directement ou par l'intermédiaire d'au moins un élément intermédiaire, tel qu'une bague intermédiaire (7), sur un carter de moteur en une ou plusieurs parties (8) et dans lequel le logement de palier (6), le cas échéant la bague intermédiaire (7), et le carter de moteur (8) présentent chacun une partie bride annulaire (6a, 7a ou 8a) sur leur circonférence extérieure, qui forment ensemble la partie bride annulaire (100a) de l'unité de système d'entraînement et de rotation préassemblable (100).

6. Séparateur selon l'une des revendications précédentes, **caractérisé en ce que** l'unité de système d'entraînement et de rotation préassemblée (100) présente en outre un moteur d'entraînement (10) et un système de lubrification.

7. Séparateur selon l'une des revendications précédentes, **caractérisé en ce que** le disque de raclage (17) présente une partie de disque axialement inférieure ou partie de disque (18) avec un organe de transport ainsi qu'un arbre de disque de raclage (19) s'y raccordant axialement avec une conduite de décharge dans l'arbre de disque de raclage (19) et que l'arbre de disque de raclage est fixé à la structure de capot (23) qui est reliée de manière rigide au bâti d'entraînement.

8. Séparateur selon la revendication 7, **caractérisé en ce que** la partie de disque (18) est disposée dans une chambre de raclage (21) d'une tête de bol (22) du bol (2).

9. Séparateur selon l'une des revendications précédentes, **caractérisé en ce que** des boulons filetés (13) traversent des alésages axiaux (14) de la partie bride annulaire (100a) de l'unité de système d'entraînement et de rotation préassemblée (100) ainsi que, le cas échéant, des éléments intermédiaires (16) et sont vissés à bloc dans ou sur des alésages axiaux (15) de la bride annulaire intérieure (11a) du bâti d'entraînement (11).

10. Séparateur selon l'une des revendications précédentes, **caractérisé en ce que** les éléments intermédiaires empilables axialement (16) sont réalisés sous la forme de disques annulaires (16a, b, ...) ou que les éléments intermédiaires empilables axialement sont réalisés sous la forme de segments annulaires.

11. Séparateur selon l'une des revendications précédentes, **caractérisé en ce que** les éléments intermédiaires empilables axialement (16) ont une extension axiale identique ou différente.

12. Séparateur selon l'une des revendications 10 ou 11 précédentes, **caractérisé en ce que** les éléments intermédiaires empilables axialement (16) sont réalisés sous la forme de disques annulaires ou de segments annulaires qui présentent un ou plusieurs trous, en particulier des trous oblongs, qui sont traversés par les boulons filetés (13).

13. Séparateur selon l'une des revendications précédentes, **caractérisé en ce que** plusieurs empilements d'éléments intermédiaires (16) sont répartis circonférentiellement entre les brides annulaires du bâti d'entraînement (11) et celles de l'unité de système d'entraînement et de rotation préassemblée (100).

14. Séparateur selon l'une des revendications précédentes, **caractérisé en ce qu'**il est prévu comme système de refroidissement un refroidissement par air qui comprend des ailettes de refroidissement (12) sur la circonférence extérieure du bâti d'entraînement (11).

15. Séparateur selon l'une des revendications précédentes, **caractérisé en ce qu'**un empilement de disques séparateurs formé de disques séparateurs est disposé dans le bol (2).

16. Séparateur selon l'une des revendications précédentes, **caractérisé en ce que** l'unité de système d'entraînement et de rotation préassemblée (100) présente un circuit de système de lubrification fermé.

17. Séparateur selon l'une des revendications précédentes, **caractérisé en ce que** le système rotatif comprenant le bol et la broche d'entraînement (3) est supporté sensiblement axialement par le palier de pied (5) dans le carter de moteur (8).

18. Procédé d'assemblage d'un séparateur (1) selon l'une ou plusieurs des revendications précédentes, comprenant les étapes consistant à :
A) mettre à disposition une unité de système d'entraînement et de rotation préassemblée (100) comportant une partie bride annulaire extérieure (100a) et mettre à disposition un bâti d'entraînement (11) comportant une bride annulaire intérieure (11a),
B) placer verticalement la partie bride annulaire extérieure (100a) de l'unité de système d'entraînement et de rotation préassemblée (100) sur la bride annulaire intérieure (11a) du bâti d'entraînement (11) et
C) répartir un ou plusieurs éléments intermédiaires empilables (16) entre la bride annulaire intérieure (11a) et la partie bride annulaire extérieure (100a) pour régler la position relative axiale entre le disque de raclage (17) et l'unité de système d'entraînement et de rotation (100).
